# EUROPÄISCHE PATENTSCHRIFT

(11) **EP 1 491 268 B1**
(45) Veröffentlichungstag und Bekanntmachung des Hinweises auf die Patenterteilung: **26.11.2008**
(21) Anmeldenummer: 04013220.1
(22) Anmeldetag: 04.06.2004
(51) Int. Cl.: B21B 37/62, B21B 37/54, B21B 38/00

(54) **Verfahren zum Kaltwalzen metallischen Bandes**
Method for cold rolling metal strip
Procédé de laminage à froid de bandes métalliques

(30) Priorität: 25.06.2003 DE 10328472
(43) Veröffentlichungstag der Anmeldung: 29.12.2004
(73) Patentinhaber: ABB AG, 68309 Mannheim (DE)
(72) Erfinder: Feldmann, Frank, Dipl.-Ing., 67691 Hochspeyer (DE)

(56) Entgegenhaltungen:
- DE-A1- 10 234 047
- PATENT ABSTRACTS OF JAPAN Bd. 1998, Nr. 13, 30. November 1998 (1998-11-30) -& JP 10 211512 A (SUMITOMO METAL IND LTD), 11. August 1998 (1998-08-11)
- PATENT ABSTRACTS OF JAPAN Bd. 2000, Nr. 05, 14. September 2000 (2000-09-14) -& JP 2000 033409 A (SUMITOMO METAL IND LTD), 2. Februar 2000 (2000-02-02)
- PATENT ABSTRACTS OF JAPAN Bd. 006, Nr. 086 (M-131), 25. Mai 1982 (1982-05-25) -& JP 57 022812 A (TOSHIBA CORP), 5. Februar 1982 (1982-02-05)
- PATENT ABSTRACTS OF JAPAN Bd. 016, Nr. 119 (M-1225), 25. März 1992 (1992-03-25) -& JP 03 285719 A (SUMITOMO METAL IND LTD), 16. Dezember 1991 (1991-12-16)
- PATENT ABSTRACTS OF JAPAN Bd. 011, Nr. 258 (M-618), 21. August 1987 (1987-08-21) -& JP 62 064414 A (ISHIKAWAJIMA HARIMA HEAVY IND CO LTD), 23. März 1987 (1987-03-23)
- DATABASE WPI Section Ch, Week 198447 Derwent Publications Ltd., London, GB; Class M21, AN 1984-292637 XP002359840 -& JP 59 044127 B (NIPPON STEEL CORP) 26. Oktober 1984 (1984-10-26)

## Beschreibung

Die Erfindung bezieht sich auf ein Verfahren zum Kaltwalzen metallischen Bandes, welches von einer einlaufseitigen Haspel abgewickelt wird, einen zwischen zwei Arbeitswalzen gebildeten, mittels einer Walzspaltregelung eingestellten Walzspalt durchläuft und von einer auslaufseitigen Haspel aufgewickelt wird. Die Erfindung kann beispielsweise zur Herstellung von Bändern aus Eisen- und Nichteisenlegierungen verwendet werden.

Aus der JP-A-10211512 ist ein Verfahren zur Regelung der Dicke eines zu walzenden Materials bekannt. Mittels eines Frequenz-Analysators werden einlaufseitige und auslaufseitige Dickenabweichung sowie einlaufseitige und auslaufseitige Geschwindigkeiten ermittelt. Mit Hilfe der Fourier-Transformation werden die Spektren und Phasen von Kreisfrequenzen auf Basis der einlaufseitigen und auslaufseitigen Dickenabweichungen in Abhängigkeit des Haspeldurchmessers berechnet. Der Walzspaltregelung werden entsprechende Korrektursignale zugeführt, um die durch Unregelmäßigkeiten des Deformationswiderstanders auftretenden Unregelmäßigkeiten zu beseitigen bzw. zu verringern.

Aus der JP-A-2000033409 ist ein Verfahren zur Regelung der Banddicke eines von einer Haspel abgewickelten Bandes in einem Reversier-Walzwerk bekannt. Es wird eine Fourier-Transformation inklusive Bestimmung der Frequenzverteilung in Abhängigkeit der auslaufseitigen Dickenabweichungen durchgeführt. In Abhängigkeit des Haspeldurchmessers und der Bandgeschwindigkeit werden die in Längsrichtung periodisch auftretenden Variationen des Deformationswiderstandes bestimmt. In Abhängigkeit dieser festgestellten Variationen wird eine automatische Verstärkungsregelung mit einer Vorwärtskopplung eingesetzt, um die Dickenabweichungen in einem nachfolgenden Durchlauf drastisch zu reduzieren.

Während des Kaltwalzens von warmgewalzten Bändern (Stahlbändern) können Störungen, wie ungewöhnlich große Schwankungen (Abweichungen vom Sollwert) der auslaufseitigen Banddicke (auslaufseitige Dickenabweichungen), Bandzugschwankungen und Walzkraftschwankungen besonders am Band-Kopfstück oder Band-Endstück auftreten, obwohl die gemessenen Schwankungen der einlaufseitigen Banddicke (einlaufseitige Dickenabweichungen) im üblichen und zulässigen Rahmen bleiben. Die grafische Darstellung der Schwankungen der auslaufseitigen Banddicke über die Bandlänge ähnelt einem "Christbaum", so dass dieser nachteilige Effekt nachstehend auch als "Christbaum-Effekt" bezeichnet wird.

Ähnliche Probleme können auch während des Kaltwalzens von Bändern spezieller Legierungen auftreten welche vorher spannungsfrei geglüht oder mit höheren Temperaturen kaltgewalzt worden sind.

Da die üblichen Banddicken-Regelungen (Monitor-Regelung oder Massenfluss-Regelung) diese auffälligen Schwankungen nicht ausreichend reduzieren können, stellen die betroffenen Bandabschnitte (insbesondere Band-Kopfstück, Band-Endstück) Ausschuss dar. Um die Bandlänge außer Toleranz möglichst klein zu halten, wird bei Massenfluss-Regelungen oft sehr langsam gefahren, was wiederum den Durchsatz reduziert. Existiert nur eine Monitor-Regelung, kann auch bei niedriger Geschwindigkeit keine Toleranzverbesserung erzielt werden.

In Fig. 3 sind für einen derartigen problematischen Fall die zeitlichen Verläufe von interessierenden Größen - wie auslaufseitige Dickenabweichung, Walzkraft, einlaufseitige und auslaufseitige Bandgeschwindigkeit, Walzenumfangsgeschwindigkeit und Drehzahl der einlaufseitigen Haspel - am Band-Kopfstück dargestellt. Insbesondere sind die sehr starken auslaufseitigen Dickenabweichungen während der Anfangsphase des Kaltwalzens klar zu erkennen.

In Fig. 4 sind für einen derartigen problematischen Fall die zeitlichen Verläufe von interessierenden Größen - wie auslaufseitige Dickenabweichung, Walzkraft, einlaufseitige und auslaufseitige Bandgeschwindigkeit, Walzenumfangsgeschwindigkeit und Drehzahl der einlaufseitigen Haspel - am Band-Endstück dargestellt. Insbesondere sind die sehr starken auslaufseitigen Dickenabweichungen und Walzkraftschwankungen während der Endphase des Kaltwalzens klar zu erkennen.

Beide Figuren 3, 4 zeigen ein wesentlich höheres Walzkraft-Niveau im Bereich der Störungen (Schwankungen), welches nicht durch bessere Schmierung im Walzspalt bei größerer Geschwindigkeit erklärt werden kann. Die Frequenz der auftretenden nachteiligen Schwankungen entspricht der Drehzahl der einlaufseitigen Haspel. Die Amplituden fallen - je nach betrachtetem Fall - Band-Kopfstück bzw. Band-Endstück - stark ab bzw. steigen stark an. Die Wellenlänge der Dickenabweichungen hängt ab vom Umfang der einlaufseitigen Haspel, verlängert um das Verhältnis zwischen einlaufseitiger und auslaufseitiger Banddicke.

Fig 5 zeigt eine Skizze zur Erläuterung der physikalischen Ursachen des am Band-Kopfstück auftretenden "Christbaum-Effektes. Die Erklärung für den am Band-Kopfstück auftretenden "Christbaum-Effekt" ist, dass das in einer Lagervorrichtung befindliche Coil mit dem warmgewalzten Band nicht einheitlich über das gesamte Volumen, sondern asymmetrisch abkühlt. Über die Auflage- bzw. Berührungsflächen des Coils mit der Lagervorrichtung wird dem Coil schneller und intensiver Wärme entzogen als über die lediglich mit Luft "umspülten" Außenmantelflächen des Coils. Auf diese Weise entstehen nach dem Warmwalzen über den Querschnitt des Coils betrachtet Zonen unterschiedlicher Temperatur, wie der linke Abschnitt von Fig. 5 zeigt. In nachteiliger Weise fällt die Temperatur des Bandes abschnittsweise unter die Rekristallisations-Temperatur ab, was zu starken Schwankungen (Variationen, Abweichungen vom gewünschten Wert) der Härte in Abhängigkeit der Bandlänge beim Band, d. h. beim Band-Kopfstück vor dem Kaltwalzen führt, wie der rechte Abschnitt der Fig. 5 zeigt. Die genaue Ausbildung des Profils dieser Schwankungen der Härte hängt stark von den genauen Bedingungen und den hieraus resultierenden asymmetrischen Temperaturverhältnissen während der Lagerung des Coils ab.

Die Erklärung für den am Band-Endstück auftretenden "Christbaum-Effekt" ist, dass der gekühlte Aufwickeldorn des Coils nicht rasch genug aus dem heißen Coil entfernt wird Die ablaufende Kühlflüssigkeit führt zu asymmetrischen Kühlungsbedingungen und Abschnitte des Bandes können unter die Rekristallisations-Temperatur abkühlen. Dies wiederum verursacht starke Schwankungen der Härte in Abhängigkeit der Bandlänge beim Band, d. h. beim Band-Endstück vor dem Kaltwalzen .

In gleicher Weise kann eine nicht einheitliche Rekristallisation aufgrund asymmetrischer Temperaturbedingungen während eines Spannungsfrei-Glühens ähnliche Probleme bezüglich schwankender Härte während des Kaltwalzens nach erfolgtem Glühen verursachen.

Ferner kann auch eine nicht einheitliche Erholung während der Lagerung des Coils nach dem Kaltwalzen mit höheren Temperaturen eines Bandes spezieller Legierung zu den vorstehend beschriebenen Problemen bezüglich schwankender Härte führen.

Diese nachteiligen Schwankungen der Härte verursachen nachteilige Schwankungen hinsichtlich der Walzkraft und der auslaufseitigen Banddicke während eines nachfolgenden Kaltwalzens.

Abhängig von den Walzbedingungen, wie der Dimensionierung des Bandes, kann die Empfindlichkeit des Verhältnisses von Banddicken- zur Härteschwankung in einem weiten Bereich - beispielsweise 5µm/MPa... 50µm/MPa - variieren. Die Schwankungen hinsichtlich des Massenflusses und des Bandzuges werden hauptsächlich durch die aus der schwankenden Härte resultierenden Schwankungen der auslaufseitigen Banddicke verursacht. Deshalb messen Walzanlagen mit ihren Banddicken-Erfassungseinrichtungen die Schwankungen indirekt hinsichtlich der Härte mit einer höheren Empfiridlichkeit als beispielsweise offline durchgeführte Zugfestigkeitsprüfungen ausgewählter Bandstücke. Übliche Banddicken-Erfassungseinrichtungen erreichen eine Messgenauigkeit im Bereich +/- 0,3µm.

Der Erfindung liegt die Aufgabe zugrunde, ein verbessertes Verfahren zum Kaltwalzen metallischen Bandes anzugeben, mit dem wirksam eine Härteschwankung erkannt wird und insbesondere verhindert werden kann, dass Band-Kopfstücke und Band-Endstücke mit schwankender auslaufseitiger Banddicke entstehen.

Diese Aufgabe wird erfindungsgemäß gelöst durch ein Verfahren zum Kaltwalzen metallischen Bandes, welches von einer einlaufseitigen Haspel abgewickelt wird, einen zwischen zwei Arbeitswalzen gebildeten, mittels einer Walzspaltregelung eingestellten Walzspalt durchläuft und von einer auslaufseitigen Haspel aufgewickelt wird,
- wobei unzulässig große Schwankungen der Härte des einlaufseitigen Bandes aufgefunden werden, indem in Abhängigkeit von Abhaspel-Drehharmonischen Schwankungen der auslaufseitigen Banddicke, Schwankungen der Walzkraft, Schwankungen des Bandzuges des einlaufenden Bandes und Schwankungen des Bandzuges des auslaufenden Bandes ermittelt werden, deren Frequenz gleich ist der Frequenz der Drehzahl der einlaufseitigen Haspel oder deren Frequenz gleich ist einem Vielfachen der Drehzahl der einlaufseitigen Haspel, während gleichzeitig typischerweise keine signifikanten Dickenabweichungen beim einlaufseitigen Band mit einer derartigen Frequenz auftreten,
- wobei unter Verwendung eines Online-Walzspalt-Modells die Walzkraft und die Dickenschwankung für die gemessene Bandzugschwankung berechnet und mit den gemessenen Werten verglichen werden, wobei - unter Beachtung zunehmender / abnehmender Drehzahl der einlaufseitigen und/oder auslaufseitigen Haspel - eine Härteschwankung detektiert ist, wenn die Differenz zwischen gemessenen und berechneten Werten einen vorgegebenen Schwellwert überschreitet,
- wobei die Schwankungen der Härte mit Hilfe eines Online-Walzspalt-Modells geschätzt werden und
- wobei die durch unzulässig große Schwankungen der Härte des einlaufseitigen Bandes verursachten Schwankungen der auslaufseitigen Banddicke und des Bandzuges online kompensiert werden, indem Haspel-Drehzahl-Korrekturen an die Bandzugregelungen für die einlaufseitige und auslaufseitige Haspel sowie Korrektursignale an die Walzspaltregelung abgegeben werden.

Die mit der Erfindung erzielbaren Vorteile bestehen insbesondere darin, dass es für die Sicherstellung einer hohen Qualität hinsichtlich des kaltgewalzten Bandes von großer Wichtigkeit ist, Variationen (Schwankungen) der Härte des (beispielsweise warmgewalzten) einlaufseitigen Bandes möglichst schnell zu identifizieren, denn dies ist hilfreich, um die während des Kaltwalzens aufgrund schwankender Härte auftretenden Probleme beherrschen zu können und um folglich die mittels des Kaltwalzens wünschenswert hohe Produktqualität hinsichtlich auslaufseitiger Banddicke zu erzielen. Durch frühzeitige Identifikation der Härteschwankung können ebenfalls die Warmwalz- bzw. Glüh- und Lagerbedingungen gleicher Bänder verbessert werden.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten. Ausführungsbeispiele erläutert. Es zeigen:
- Fig.1: eine Anordnung zur Identifikation, Erfassung und Kompensation eines bei einem Band auftretenden "Christbaum-Effektes",
- Fig. 2: einen Vergleich der zwischen einer üblichen Massenfluss-Regelung und einer Massenfluss-Regelung & Härte-Kompensation erzielten Resultate,
- Fig. 3: interessierende Größen - wie auslaufseitige Dickenabweichung, Walzkraft, einlaufseitige und auslaufseitige Bandgeschwindigkeit, Walzenumfangsgeschwindigkeit und Drehzahl der einlaufseitigen Haspel - am Band-Kopfstück,
- Fig. 4: interessierende Größen - wie auslaufseitige Dickenabweichung, Walzkraft, einlaufseitige und auslaufseitige Bandgeschwindigkeit, Walzenumfangsgeschwindigkeit und Drehzahl der einlaufseitigen Haspel - am Band-Endstück,
- Fig. 5: eine Skizze zur Erläuterung der physikalischen Ursachen des am BandKopfstück auftretenden "Christbaum-Effektes".

In Fig. 1 ist eine Anordnung zur Identifikation, Erfassung und Kompensation eines bei einem Band aufgrund schwankender Härte auftretenden "Christbaum-Effektes dargestellt. Die Figur zeigt ein zum Kaltwalzen geeignetes Walzgerüst mit Bandwickelvorrichtungen und Erfassungseinrichtungen (Sensoren) für wichtige Messwerte (Prozesssignale, Größen, Informationen). Es ist ein allgemein bekanntes Walzgerüst 1 mit oberer Stützwalze 2, unterer Stützwalze 3, oberer Zwischenwalze 4, unterer Zwischenwalze 5, oberer Arbeitswalze 6 und unterer Arbeitswalze 7 zu erkennen. Ein Band 8 durchläuft den zwischen den Arbeitswalzen 6, 7 gebildeten Walzspalt. Die Bewegungsrichtung des Bandes 8 ist mit einem Pfeil bezeichnet. Dieses Band 8 wird von einer einlaufseitigen Haspel (Abwickler, Abhaspel) 9 abgewickelt. Das Band 8 gelangt über eine einlaufseitige Umlenkrolle 10 (Messrolle zur Erfassung des Bandzuges des einlaufseitigen Bandes) zum Walzgerüst 1.

Das Band 8 verlässt das Walzgerüst 1 und gelangt über eine auslaufseitige Banddicken-Erfassungseinrichtung 11 zur Erfassung von Schwankungen der auslaufseitigen Banddicke Δh₁ und eine auslaufseitige Umlenkrolle 12 (Messrolle zur Erfassung des Bandzuges des auslaufseitigen Bandes) zu einer auslaufseitigen Haspel (Aufhaspel, Aufwickler) 13 zum Aufwickeln des kaltgewalzten Bandes. Eine Messeinrichtung 14 dient zur Erfassung der auslaufseitigen Bandgeschwindigkeit v₁.

Eine (vorzugsweise hydraulische) Walzspaltregelung (HGC) 15 beaufschlagt das Walzgerüst 1 mit oberer Stützwalze 2, oberer Zwischenwalze 4 und oberer Arbeitswalze 6. Eine einlaufseitige Bandzugregelung (TC) 16 bzw. eine auslaufseitige Bandzugregelung (TC) 17 beaufschlagen die einlaufseitige Haspel 9 bzw. die auslaufseitige Haspel 13. Im Hinblick auf die Reduzierung bzw. Beseitigung des negativen "Christbaum-Effektes" sind eine identifikations- und Detektionseinrichtung 18 sowie eine nachgeschaltete Kompensations- und Überwachungseinrichtung 19 von großer Bedeutung. Als eingangsseitige Signale empfangen diese beiden Einrichtungen 18/19:
- die Winkelgeschwindigkeit w₀ respektive Drehzahl, Drehfrequenz, Umlaufgeschwindigkeit der einlaufseitigen Haspel 9,
- die Winkelgeschwindigkeit w₁ respektive Drehzahl, Drehfrequenz, Umlaufgeschwindigkeit der auslaufseitigen Haspel 17,
- die aktuelle Walzkraft Fᵣ der hydraulischen Walzspaltregelung 15,
- den mittels einlaufseitiger Umlenkrolle 10 gebildeten Bandzug Fₜ₀ des einlaufseitigen Bandes,
- den mittels auslaufseitiger Umlenkrolle 12 gebildeten Bandzug Fₜ₁ des auslaufseitigen Bandes,
- die mittels Messeinrichtung 14 gewonnene auslaufseitige Bandgeschwindigkeit v₁ und
- die mittels Banddicken-Erfassungseinrichtung 11 gewonnenen Schwankungen Δh₁ der auslaufseitigen Banddicke.

Die auslaufseitige Bandgeschwindigkeit v₁ kann auch mit Hilfe anderer Messgrößen geschätzt werden.

Als ausgangsseitige Signale geben diese beiden Einrichtungen 18/19 bedarfsweise folgende Signale ab:
- eine Haspel-Geschwindigkeits-Korrektur Δv₀ an die Bandzugregelung 16 für die einlaufseitige Haspel 9,
- eine Haspel-Geschwindigkeits-Korrektur Δv₁ an die Bandzugregelung 17 für die auslaufseitige Haspel 13 und
- ein Korrektursignal Δs an die hydraulische Walzspaltregelung 15 für die Stützwalzen-Position der oberen Stützwalze 2 (bzw. der unteren Stützwalze bei Unterwalzenanstellung) des Walzgerüstes 1.

Wie bereits aus den vorstehenden Erläuterungen hervorgeht, verursachen die Schwankungen (Variationen) der Härte beim einlaufenden Band relativ große auslaufseitige Dickenabweichungen, Bandzugschwankungen und Walzkraftschwankungen mit einer Frequenz, welche der Drehzahl (bzw. einem Vielfachen der Drehzahl) der einlaufseitigen Haspel 9 entspricht, während gleichzeitig typischerweise keine signifikante Dickenabweichungen beim einlaufseitigen Band mit einer derartigen Frequenz auftreten.

Das Prinzip der mittels der Identifikations- und Detektionseinrichtung 18 durchgeführten "Christbaum-Effekt"-Detektion besteht nun darin, Schwankungen (Abweichungen) der auslaufseitigen Banddicke Δh₁, Schwankungen (Abweichungen) der Walzkraft Fᵣ, Schwankungen (Abweichungen) des Bandzuges Fₜ₀ des einlaufenden Bandes und Schwankungen (Abweichungen) des Bandzuges Fₜ₁ des auslaufenden Bandes aufzufinden, deren Frequenz gleich ist der Frequenz der Drehzahl der einlaufseitigen Haspel 9 oder deren Frequenz gleich ist einem Vielfachen der Drehzahl der einlaufseitigen Haspel 9. Diese Identifikation und Detektion kann mit Hilfe von Kreuz-Korrelation oder Fast-Fourier-Transformation oder mit Hilfe eines Störgrößenbeobachters erfolgen.

In diesem Zusammenhang ist zu bemerken, dass lokale Erhebungen und Unrundheiten des Coils ebenfalls Bandzugschwankungen und Schwankungen hinsichtlich der auslaufseitigen Banddicke erzeugen, deren Frequenz gleich ist der Frequenz und deren Harmonischen der Drehzahl der einlaufseitigen Haspel 9. Im Unterschied zu den durch den "Christbaum-Effekt", d. h. aufgrund schwankender Härte verursachten Schwankungen nimmt die Amplitude dieser durch lokale Erhebungen / Unrundheiten des Coils verursachten Schwankungen des Bandzuges und der auslaufseitigen Banddicke jedoch mit zunehmender Umlaufgeschwindigkeit / Drehzahl der einlaufseitigen Haspel zu, während die Amplitude der durch den "Christbaum-Effekt", bei Härteschwankungen in den äußeren Lagen, verursachten Schwankungen mit zunehmender Umlaufgeschwindigkeit / Drehzahl (abnehmender Coil-Durchmesser) der einlaufseitigen Haspel im Gegensatz hierzu abnimmt.

Bei Auftreten von lokalen Erhebungen und Unrundheiten des Coils weist das Profil der Bandzugschwankungen impulsförmige Anregungen mit nachfolgenden Schwingungen auf und ist keinesfalls rein sinusförmig. Zwar verursachen die Bandzugschwankungen aufgrund von lokalen Erhebungen und Unrundheiten des Coils ebenfalls Schwankungen der auslaufseitigen Banddicke, jedoch sind diese Dickenabweichungen relativ klein im Vergleich zu den Dickenabweichungen aufgrund des "Christbaum-Effektes".

Für die Identifikation eines "Christbaum-Effektes" werden die Abhaspel Drehharmonischen von Banddicke, Walzkraft und Bandzug ermittelt. Mit der Bandzugharmonischen und einem Online-Walzspalt-Modells wird eine Walzkraft-, und Banddickenharmonische berechnet. Ist die gemessene Walzkraft- und Dickenamplitude um einen vorgegebenen Schwellwert größer als die berechnete Werte und liegt keine Haspeldrehzahlabhängigkeit vor, ist damit die Härteschwankung erkannt.

Nach Identifikation und Detektion des "Christbaum-Effektes" werden die Schwankungen (Variationen) der Härte bzw. das Amplituden-Verhältnis der Schwankungen der Härte mit Hilfe eines Online-Walzspalt-Modells geschätzt.

Nach Detektion eines "Christbaum-Effektes" ergeben sich prinzipiell zwei unterschiedliche Vorgehensweisen, um die gewünschte hohe Produktqualität hinsichtlich des Kriteriums "Schwankungen der auslaufseitigen Banddicke" zu erzielen:
1) Das Band wird nach dem Kaltwalzen (erster Stich) geglüht, um die Schwankungen hinsichtlich der Härte zu beseitigen. Die aufgrund der schwankenden Härte des Bandes resultierenden Schwankungen hinsichtlich der auslaufseitigen Banddicke des ersten Durchganges (Stiches) müssen dann im darauffolgenden Stich durch die Dickenregelung kompensiert werden.
2) Es erfolgt online eine Kompensation der aufgrund der Härteschwankungen resultierenden Schwankungen der auslaufseitigen Banddicke.

Bei der Vorgehensweise 2) werden die mit Hilfe des vorstehend erwähnten Online-Walzspalt-Modells gewonnenen geschätzten Schwankungen der Härte verwendet, um die resultierenden auslaufseitigen Dickenabweichungen und Bandzugschwankungen durch Einsatz einer dynamischen Walzspalt-Positionierung und durch Vorgabe von Haspel-Geschwindigkeits-Korrekturen für die einlaufseitige und die auslaufseitige Haspel zu kompensieren. Dies erfolgt mit Hilfe der Kompensations- und Überwachungseinrichtung 19, welche folgende Signale abgibt:
- eine Haspel-Geschwindigkeits-Korrektur Δv₀ an die Bandzugregelung 16 für die einlaufseitige Haspel 9,
- eine Haspel-Geschwindigkeits-Korrektur Δv₁ an die Bandzugregelung 17 für die auslaufseitige Haspel 13 und
- ein Korrektursignal Δs an die hydraulische Walzspaltregelung 15 für die Stützwalzen-Position der oberen Stützwalze 2 (bzw. der unteren Stützwalze bei Unterwalzenanstellung) des Walzgerüstes 1.

Bei Tandem-Walzanlagen werden außer der Stützwalzen-Position und Haspel-Geschwindigkeiten auch die Walzenumfangsgeschwindigkeiten der Gerüste korrigiert.

Eine Kompensations-Überwachung schaltet die Kompensation "Haspel-Drehzahl-Korrektur Δv₀ + Haspel-Drehzahl-Korrektur Δv₁ + Korrektursignal Δs" automatisch auf die Bandzugregelungen 16 + 17 und die hydraulische Walzspaltregelung 15. Falls die bestehen bleibenden Walzkraftschwankungen harmonische Planheits-Schwänkungen beim auslaufseitigen Band verursachen, werden diese Effekte durch eine Regelung mit Störgrößenäufschaltung der Walzenbiegung kompensiert. Mit anderen Worten wird der nachteilige Effekt der Walzkraftschwankung auf die Bandplanheit durch eine Biegevorsteuerung kompensiert.

Fig. 2 zeigt einen Vergleich zwischen dem mit Hilfe einer üblichen Massenfluss-Regelung erzielten Resultat und dem Resultat, welches mit Hilfe einer gemäß den vorstehenden Erläuterungen realisierten Massenfluss-Regelung & Härte-Kompensation erzielt wird. Im linken Bildteil ist die Bandgeschwindigkeit in Abhängigkeit der Bandlänge gezeigt, während im rechten Bildteil die auslaufseitige Banddickenschwankung (um den Idealwert Banddickenschwankung = Null schwankend) in Abhängigkeit der Bandlänge für die beiden Fälle
- Einsatz einer Massenfluss-Regelung
- Einsatz einer Massenfluss-Regelung und einer Härte-Kompensation. dargestellt ist. Die positive Wirkung der Härte-Kompensation, d. h. die relativ starke Herabsetzung (Abschwächung) der Schwankungen der auslaufseitigen Banddicke auf einen tolerierbaren Werte, ist deutlich zu erkennen.

### Bezugszeichenliste:

- 1: Walzgerüst
- 2: obere Stützwalze
- 3: untere Stützwalze
- 4: obere Zwischenwalze
- 5: untere Zwischenwalze
- 6: obere Arbeitswalze
- 7: untere Arbeitswalze
- 8: Band
- 9: einlaufseitige Haspel (Abhaspel)
- 10: einlaufseitige Umlenkrolle (Messrolle)
- 11: auslaufseitige Banddicken-Erfassungseinrichtung
- 12: auslaufseitige Umlenkrolle (Messrolle)
- 13: auslaufseitige Haspel (Aufhaspel)
- 14: Messeinrichtung zur Erfassung der auslaufseitigen Bandgeschwindigkeit
- 15: hydraulische Walzspaltregelung
- 16: einlaufseitige Bandzugregelung
- 17: auslaufseitige Bandzugregelung
- 18: Identifikations- und Detektionseinrichtung
- 19: Kompensations- und Überwachungseinrichtung

- Fₜ₀: Bandzug des einlaufseitigen Bandes
- Fₜ₁: Bandzug des auslaufseitigen Bandes
- Fᵣ: Walzkraft
- Δh₁: Schwankungen der auslaufseitigen Banddicke
- Δs: Korrektursignal für Stützwalzen-Position
- v₁: auslaufseitige Bandgeschwindigkeit
- Δv₀: Haspel-Geschwindigkeits-Korrektur für einlaufseitige Haspel
- Δv₁: Haspel-Geschwindigkeits-Korrektur für auslaufseitige Haspel
- w₀: Winkelgeschwindigkeit respektive Drehzahl der einlaufseitigen Haspel
- w₁: Winkelgeschwindigkeit respektive Drehzahl der auslaufseitigen Haspel

## Patentansprüche

1. Verfahren zum Kaltwalzen metallischen Bandes (8), welches von einer einlaufseitigen Haspel (9) abgewickelt wird, einen zwischen zwei Arbeitswalzen (6, 7) gebildeten, mittels einer Walzspaltregelung (15) eingestellten Walzspalt durchläuft und von einer auslaufseitigen Haspel (13) aufgewickelt wird,
- wobei unzulässig große Schwankungen der Härte des einlaufseitigen Bandes aufgefunden werden, indem in Abhängigkeit von Abhaspel-Drehharmonischen Schwankungen der auslaufseitigen Banddicke (Δh₁), Schwankungen der Walzkraft (Fᵣ), Schwankungen des Bandzuges (Fₜ₀) des einlaufenden Bandes und Schwankungen des Bandzuges (Fₜ₁) des auslaufenden Bandes ermittelt werden, deren Frequenz gleich ist der Frequenz der Drehzahl der einlaufseitigen Haspel (9) oder deren Frequenz gleich ist einem Vielfachen der Drehzahl der einlaufseitigen Haspel (9), während gleichzeitig typischerweise keine signifikanten Dickenabweichungen beim einlaufseitigen Band mit einer derartigen Frequenz auftreten,
- wobei unter Verwendung eines Online-Walzspalt-Modells die Walzkraft und die Dickenschwankung für die gemessene Bandzugschwankung berechnet und mit den gemessenen Werten verglichen werden, wobei - unter Beachtung zunehmender / abnehmender Drehzahl der einlaufseitigen und/oder auslaufseitigen Haspel (9, 13) - eine Härteschwankung detektiert ist, wenn die Differenz zwischen gemessenen und berechneten Werten einen vorgegebenen Schwellwert überschreitet,
- wobei die Schwankungen der Härte mit Hilfe eines Online-Walzspalt-Modells geschätzt werden und
- wobei die durch unzulässig große Schwankungen der Härte des einlaufseitigen Bandes verursachten Schwankungen der auslaufseitigen Banddicke und des Bandzuges online kompensiert werden, indem Haspel-Drehzahl-Korrekturen (Δv₀, Δv₁) an die Bandzugregelungen (16, 17) für die einlaufseitige und auslaufseitige Haspel (9, 13) sowie Korrektursignale (Δs) an die Walzspaltregelung (15) abgegeben werden.

2. Verfahren nach Anspruch 1, **dadurch gekennzeichnet, dass** bei Tandemgerüsten zusätzlich die Walzenumfangsgeschwindigkeiten korrigiert werden.

3. Verfahren nach Anspruch 1 oder 2, **dadurch gekennzeichnet, dass** der nachteilige Effekt der Walzkraftschwankung auf die Bandplanheit durch eine Biegevorsteuerung kompensiert wird.

## Claims

1. A method for cold rolling a metallic strip (8) which is uncoiled from a coil (9) on the input side, passes through a roll gap formed between two working rolls (6, 7) and set by means of a roll gap control (15) and is wound up on a coil (13) on the output side,
- with impermissibly large fluctuations in the hardness of the strip on the input side being found in such a way that fluctuations in the strip thickness on the output side (Δh₁), fluctuations of the roll force (Fᵣ), fluctuations of the strip tension (Fₜ₀) of the incoming strip and fluctuations of the strip tension (Fₜ₁) of the outgoing strip are determined depending on the rotary harmonic of the uncoiler, whose frequency is equal to the frequency of the speed of the coil (9) on the input side or its frequency is equal to a multiple of the speed of the coil (9) on the input side while simultaneously typically no significant deviations in thickness occur in the strip on the input side with such a frequency;
- with the roll force and the fluctuation in thickness being calculated for the measured strip tension by using an online roll gap model and being compared with the measured values, with a fluctuation in hardness being detected, by taking into account increasing/decreasing speed of the coil (9, 13) on the input and/or output side, when the difference between measured and calculated values exceeds a predetermined threshold value;
- with the fluctuations of the hardness being estimated with the help of the online roll gap model, and
- with fluctuations in the strip thickness on the output side and the strip tension caused by the impermissibly large fluctuations in the hardness of the strip on the input side being compensated online in such a way that coil speed corrections (Δv₀, Δv₁) are transmitted to the strip tension controls (16, 17) for the coils (9, 13) on the input and output side, and correction signals (Δs) to the roll gap control (15).

2. A method according to claim 1, **characterized in that** the circumferential speeds of the rolls are additionally corrected in the case of tandem gantries.

3. A method according to claim 1 or 2, **characterized in that** the disadvantageous effect of roll force fluctuation on the planarity of the strip is compensated by a bending pilot control.

## Revendications

1. Procédé de laminage à froid d'une bande métallique (8) qui est déroulée d'une bobine (9) située du côté entrée, qui traverse une emprise ménagée entre deux cylindres de travail (6, 7) et réglée au moyen d'un dispositif de réglage (15) de l'emprise et qui est enroulée sur une bobine (13) située du côté sortie,
- selon lequel on décèle des variations d'une importance inadmissible de la dureté de la bande du côté entrée en recueillant, en fonction d'harmoniques de rotation lors du dévidement, des variations de l'épaisseur de la bande (Δh₁) du côté sortie, des variations de la force de laminage (Fᵣ), des variations de la tension de la bande (Fₜ₀) entrante et des variations de la tension de la bande (Fₜ₁) sortante, dont la fréquence est égale à la fréquence de la vitesse de rotation de la bobine (9) située côté entrée ou dont la fréquence est égale à un multiple de la vitesse de rotation de la bobine (9) située côté entrée, alors que simultanément et de façon typique on ne rencontre pas de différence significative de l'épaisseur dans une bande entrante ayant une fréquence de ce type,
- selon lequel on calcule, en utilisant un modèle d'emprise en ligne, la force de laminage et la variation de l'épaisseur pour la variation de la tension de bande mesurée et on la compare avec les valeurs mesurées, et on détecte, en tenant compte de la vitesse de rotation croissante/décroissante de la bobine (9, 13) côté entrée et/ou côté sortie, une variation de la dureté quand la différence entre les valeurs mesurées et les valeurs calculées dépasse une valeur seuil imposée,
- selon lequel les variations de la dureté sont estimées à l'aide d'un modèle d'emprise en ligne et
- selon lequel on compense en ligne les variations de l'épaisseur de la bande côté sortie et de la tension de la bande occasionnées par des variations d'une importance inadmissible de la dureté de la bande entrante en transmettant aux dispositifs de réglage (16, 17) de la tension de la bande pour les bobines (9, 13) côté entrée et côté sortie des corrections de la vitesse de rotation des bobines (Δv₀, Δv₁), et au dispositif de réglage (15) de l'emprise des signaux de correction (Δs).

2. Procédé selon la revendication 1, **caractérisé en ce que,** dans le cas de structures tandem, on corrige en plus les vitesses circonférentielles des cylindres.

3. Procédé selon la revendication 1 ou 2, **caractérisé en ce que** l'effet défavorable de la variation de la force de laminage sur le caractère plan de la bande est compensé par une commande pilote de courbure.
